# EUROPÄISCHE PATENTANMELDUNG

(11) **EP 0 319 046 A2**
(43) Veröffentlichungstag der Anmeldung: **07.06.1989**
(21) Anmeldenummer: 88120221.2
(22) Anmeldetag: 03.12.1988
(51) Int. Cl.: B65H 1/12, B65D 83/08, B65H 3/24

(54) **Behälter zur Kartenausgabe, insbes. für Visitenkarten**

(30) Priorität: 03.12.1987 DE 8715996 U
(71) Anmelder: Martini, Alexandre, CH-4001 Basel (CH)
(72) Erfinder: Martini, Alexandre, CH-4001 Basel (CH)
(74) Vertreter: Hubbuch, Helmut, Dipl.-Ing

(57) **Zusammenfassung**

Die Erfindung betrifft einen Behälter zur Kartenausgabe, insbes. für Visitenkaren (7) mit aufklapp- und verrastbarem Boden (3) zur Karteneinlage. Dieser soll zum Aufstellen, insbes. aber zum Einstecken und Mitnehmen mit einer Ausgebeeinrichtung jeweils einer Karte (7) ausgeführt sein. Hierfür weist der Behälter einen Federbügel (4) mit Andruckplatte (6) für die einzulegenden Karten (7) auf gegen den auf der Deckelunterseite (1) verschiebbaren Kartenausbringer (9) zum Ausschieben jeweils einer Karte (7) an einem Seitenschlitz (8).

## Beschreibung

Die Erfindung bezieht sich auf einen Behälter zur Kartenausgabe, insbes. für Visitenkarten mit aufklapp und verrastbarem Boden zur Karteneinlage.

Es sind solche Behälter zur Entnahme von Visitenkarten bekannt und zwar im allgemeinen für den Schreibtisch od. dgl. zum Aufstellen mit aufklappbarem Deckel.

Es ist nun Aufgabe der Erfindung einen solchen Behälter zum Aufstellen, insbes. aber zum Einstecken und Mitnehmen zu fertigen, welcher eine Ausgabeeinrichtung für jeweils eine Karte besitzt.

Zur Lösung dieser Aufgabe kennzeichnet sich der erfindungsgemäße Behälter nach dem Oberbegriff des Anspruchs 1 dadurch, daß dieser einen Federbügel mit Andruckplatte für die einzulegenden Karten gegen den auf der Deckelunterseite verschiebbaren Kartenausbringer zum Ausschieben jeweils einer Karte an einem Seitenschlitz aufweist.

Weitere Einzelheiten des Behälters zur Kartenausgabe gemäß der Erfindung ergeben sich aus der Zeichnung in Verbindung mit der nachfolgenden Beschreibung und zwar zeigen:
Figur 1 die perspektivische Ansicht eines geschlossenen Behälters von oben,
Figur 2 die perspektivische Ansicht eines geöffneten Behälters von unten,
Figur 3 den vergrößerten Längsschnitt durch einen Behälter mit eingelegten Karten.

Wie aus der Zeichnung ersichtlich wird, besteht der Behälter zur Kartenausgabe, insbes. für Visitenkarten aus einem Kasten mit Deckel 1 und festen Seitenwänden 2, sowie aufklapp- und verrastbarem Boden 3 zur Karteneinlage.
Auf der Bodeninnenseite 3 ist ein Federbügel 4 in U-Form als Scharnierfeder bei 5 angefedert. Am Querschenkel des Federbügels 4 ist eine Andruckplatte für die eingelegten Karten in Form eines Doppelrahmens 6 schwenkbar angeordnet.

Auf der Deckelunterseite 1 ist ein Kartenausbringer in Form einer verkürzten Schiebeplatte 9 zum Ausschieben jeweils einer Karte, insbes. Visitenkarte 7 am Seitenschlitz 8 verschiebbar vorgesehen. Die Schiebeplatte 9 besitzt einen in Kartenstärke hochgestellten Endrand 10 zum Ausbringen derselben (7) am Seiten schlitz 8 und reicht mittels Schiebegriff 11 verschiebbar durch die Deckelschlitzung 12. Der Schiebeplatte 9 ist einerseits vor dem Schlitzaustritt 8 eine Anschlagplatte 13 vorgelagert und andererseits über den hochgestellten Zustand eine Seitenleiste 14 gegenüber der Schlitzseite 8 angebracht, so daß beim Vorbringen der Schiebeplatte 9 jeweils eine Karte 7 aus dem Seitenschlitz 8 zur Entnahme vorsteht.

Der aufklappbare Boden 3 ist an einer Querwand mittels Scharniergelenk 15 am Deckelkasten 1,2 angebracht und an der zweiten Querwand mittels Rastnasen 16 nach Einlegen von Karten 7 verschließbar.

Anstelle eines festen Deckels mit Schieber und aufklappbaren Boden zur Karteneinlage kann der erfindungsgemäße Behälter auch in kinematischer Umkehrung einen festen Boden mit ausfahrbarem Schieber zum Kartenausbringen und aufklappbaren Deckel zur Karteneinlage besitzen und der Schiebegriff für den Kartenschieber kann auch seitlich zur Betätigung vorsehen.

## Patentansprüche

Behälter zur Kartenausgabe, insbes. für Visitenkarten mit aufklapp- und verrastbarem Boden zur Karteneinlage,
**dadurch gekennzeichnet,** daß dieser einen Federbügel mit Andruckplatte für die einzulegenden Karten gegen den auf der Deckelunterseite verschiebbaren Kartenausbringer zum Ausschieben jeweils einer Karte an einem Seitenschlitz aufweist.

2. Behälter nach Anspruch 1, **dadurch gekennzeichnet,** daß der Federbügel in U-Form als Scharnierfeder auf der Bodeninnenseite angefedert ist.

3. Behälter nach Anspruch 1 oder 2, **dadurch gekennzeichnet,** daß am freien, aufgefederten Querschenkel des Federbügels die Andruckplatte, insbes. in Form eines Doppelrahmens schwenkbar angeordnet ist.

4. Behälter nach einem der Ansprüche 1 bis 3, **dadurch gekennzeichnet,** daß der Kartenausbringer in Form einer Schiebeplatte mit in Kartenstärke hochgestelltem Endrand zum Ausbringen derselben am Seitenschlitz mittels Schiebegriff durch eine Deckelschlitzung verschiebbar ist.

5. Behälter nach Anspruch 4, **dadurch gekennzeichnet,** daß der verkürzten Schiebeplatte einerseits vor dem Schlitzaustritt eine Anschlagplatte derselben Dicke vorgelagert ist und andererseits über dem hochgestellten Endrand zur Überdeckung im eingefahrenen Zustand eine Seitenleiste gegenüber den Schlitzseite angebracht ist.

6. Behälter nach einem der vorhergehenden Ansprüche, **dadurch gekennzeichnet,** daß der Deckel mit Seitenwänden kastenartig ausgebildet ist und der aufklappbare Boden an einer Querwand angelenkt und an der zweiten mittels Rastnasen verschließbar ist.

7. Behälter nach einem der vorhergehenden Ansprüche 1 bis 5, **dadurch gekennzeichnet,** daß der Boden mit Seitenwänden kastenartig ausgebildet ist und den Kartenschieber mit Seitenschlitz zur Kartenausgabe aufnimmt, während der Deckel aufklapp- und verrastbar ist.

8. Behälter nach einem der vorhergehenden Ansprüche, **dadurch gekennzeichnet,** daß der Schiebegriff für den Kartenschieber durch eine Seitenschlitzung - längsseits - verschiebbar ist.
